# EUROPÄISCHE PATENTSCHRIFT

(11) **EP 2 721 215 B1**
(45) Veröffentlichungstag und Bekanntmachung des Hinweises auf die Patenterteilung: **19.08.2015**
(21) Anmeldenummer: 12724081.0
(22) Anmeldetag: 24.05.2012
(51) Int. Cl.: E01B 27/06, E01B 27/10

(54) **MASCHINE ZUR REINIGUNG VON SCHOTTER EINES GLEISES**
MACHINE FOR CLEANING BALLAST OF A TRACK
MACHINE SERVANT À NETTOYER LE BALLAST D'UNE VOIE FERRÉE

(30) Priorität: 20.06.2011 AT 8962011
(43) Veröffentlichungstag der Anmeldung: 23.04.2014
(73) Patentinhaber: Plasser & Theurer Export von Bahnbaumaschinen Gesellschaft m.b.H., 1010 Wien (AT)
(72) Erfinder: THEURER, Josef, A-1010 Wien (AT); WÖRGÖTTER, Herbert, A-4210 Gallneukirchen (AT)
(86) Internationale Anmeldenummer: PCT/EP2012/002218
(87) Internationale Veröffentlichungsnummer: WO 2012/175167

(56) Entgegenhaltungen:
- EP-A1- 0 136 442
- DE-A1- 3 641 917
- DE-B- 1 280 270
- FR-A- 1 383 213

## Beschreibung

Die Erfindung betrifft eine Maschine zur Reinigung von Schotter eines Gleises, gemäß dem Oberbegriff des Anspruchs 1.

Durch DE 3641917 A1 ist es bereits bekannt, zur Verbesserung der Reinigungseffizienz die Bodenfläche des Kettenkanals als Siebfläche auszubilden. Diese zusätzliche Siebeinrichtung ist jedoch wirkungslos, wenn der zu siebende Schotter mit feuchtem Lehm behaftet ist.

Die Aufgabe der vorliegenden Erfindung liegt nun in der Schaffung einer Maschine der eingangs genannten Art, mit der besonders bei stark verschmutztem Schotter eine verbesserte Reinigungsleistung erzielbar ist.

Diese Aufgabe wird erfindungsgemäß mit einer Maschine der gattungsgemäßen Art durch die im Kennzeichen des Hauptanspruches angeführten Erfindungsmerkmale gelöst.

Durch diese Merkmalskombination ergibt sich die Möglichkeit einer sehr wirkungsvollen Vorsiebung des aufgenommenen Schotters, so dass die Siebanlage entlastet und damit die Reinigungsqualität verbessert wird.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig.1 eine vereinfachte Seitenansicht einer Maschine zur Reinigung von Schotter eines Gleises, Fig. 2 eine vergrößerte Seitenansicht eines eine Bodenöffnung aufweisenden Kettenkanals und Fig. 3 eine Draufsicht auf die genannte Bodenöffnung.

Eine in Fig. 1 ersichtliche Maschine 1 zur Reinigung von Schotter 2 eines Gleises 3 weist einen auf Schienenfahrwerken 4 abgestützten Maschinenrahmen 5 auf. Zur Aufnahme des Schotters 2 ist eine Räumvorrichtung 6 vorgesehen. Diese ist aus einer endlosen, in Kettenkanälen 7 geführten Räumkette 8 gebildet, wobei die miteinander verbundenen Kettenkanäle 7 in einer zu einer Gleisebene geneigten Räumebene 9 positioniert sind. Der durch die Räumvorrichtung 6 aufgenommene Schotter wird einer Siebanlage 10 zugeführt. Der bei der Reinigung anfallende Abraum wird über ein Abraumförderband 11 entsorgt. Der gereinigte Schotter 2 wird über ein Förderband 12 auf das Gleis 3 abgeworfen.

Wie in Fig. 2 und 3 ersichtlich, weist der für den Schottertransport zur Siebanlage 10 vorgesehene Kettenkanal 7 der Räumvorrichtung 6 eine Bodenöffnung 13 auf. In dieser ist eine Anzahl von - bezüglich einer Schottertransportrichtung 14 - hintereinander positionierten, um eine Achse 15 rotierbaren Siebwellen 16 angeordnet. Jede dieser Siebwellen 16 weist eine Anzahl in Richtung der Achse 15 voneinander distanzierter Siebkörper 17 zur Bildung eines Siebbodens 18 auf. Die Siebwellen 16 sind dabei derartig positioniert, dass die Räumkette 8 knapp oberhalb der Siebkörper 17 im Kettenkanal 7 in der Schottertransportrichtung 14 geführt wird.

Die Siebkörper 17 sind als normal zur Achse 15 der Siebwelle 16 angeordnete Scheiben 19 mit einer stern- oder polygonförmigen Begrenzungslinie 20 gebildet. Die Siebwellen 16 sind durch eine Kette 22 miteinander drehverbunden und können durch einen Antrieb 23 in Rotation versetzt werden. Die Bodenöffnung 13 ist zweckmäßigerweise oberhalb des Abraumförderbandes 11 angeordnet. Zwischen diesem und der Bodenöffnung 13 ist eine Schurre 21 vorgesehen.

Die sich in Transportrichtung 14 erstreckende Länge der Bodenöffnung 13 kann sich im Prinzip in einer maximalen Ausführung über die gesamte Länge des Kettenkanals 7 erstrecken. In diesem Zusammenhang wäre es sinnvoll, unterhalb der gesamten Bodenöffnung ein eigenes Förderband für die Abraumentsorgung vorzusehen.

## Patentansprüche

1. Maschine (1) zur Reinigung von Schotter (2) eines Gleises (3), mit einem auf Schienenfahrwerken (4) abgestützten Maschinenrahmen (5), einer Siebanlage (10), einem Abraumförderband (11) und einer zur Aufnahme von Schotter vorgesehenen Räumvorrichtung (6), die aus einer endlosen, in Kettenkanälen (7) geführten Räumkette (8) gebildet ist, wobei die miteinander verbundenen Kettenkanäle (7) in einer zu einer Gleisebene geneigten Räumebene (9) positioniert sind, wobei der für den Schottertransport zur Siebanlage (10) vorgesehene Kettenkanal (7) eine Bodenöffnung (13) aufweist, **gekennzeichnet durch** folgende Merkmale:
a) in der Bodenöffnung (13) ist eine Anzahl von - bezüglich einer Schottertransportrichtung (14) - hintereinander positionierten, um eine Achse (15) rotierbaren Siebwellen (16) angeordnet,
b) jede Siebwelle (16) weist eine Anzahl in Richtung der Achse (15) voneinander distanzierter Siebkörper (17) zur Bildung eines Siebbodens (18) auf.

2. Maschine nach Anspruch 1, **dadurch gekennzeichnet, dass** die Siebkörper (17) als normal zur Achse (15) der Siebwelle (16) angeordnete Scheiben (19) mit einer stern- oder polygonförmigen Begrenzungslinie (20) gebildet sind.

3. Maschine nach Anspruch 1, **dadurch gekennzeichnet, dass** die Siebwellen (16) miteinander drehverbunden sind.

4. Maschine nach Anspruch 1, **dadurch gekennzeichnet, dass** die Bodenöffnung (13) oberhalb des Abraumförderbandes (11) angeordnet ist.

5. Maschine nach Anspruch 4, **dadurch gekennzeichnet, dass** zwischen der Bodenöffnung (13) und dem Abraumförderband (11) eine Schurre (21) angeordnet ist.

## Claims

1. A machine for (1) cleaning ballast (2) of a track (3), including a machine frame (5) supported on on-track undercarriages (4), a screening plant (10), a spoil conveyor belt (11), and a clearing device (6) provided for taking up ballast and formed of an endless clearing chain (8) guided in chain channels (7), wherein the chain channels (7) connected to one another are positioned in a clearing plane (9) which is inclined to a track plane, and wherein the chain channel (7) provided for the ballast transport to the screening plant (10) has a bottom opening (13),
**characterized by** the following features:
a) arranged in the bottom opening (13) are a number of screen shafts (16), rotatable about an axis (15), which are positioned one following the other with regard to a ballast transport direction (14),
b) each screen shaft (16) comprises a number of screen elements (17), spaced from one another in the direction of the axis (15), for creating a screen floor (18).

2. A machine according to claim 1, **characterized in that** the screen elements (17) are designed as discs (19) arranged perpendicularly to the axis (15) of the screen shaft (16) and have a star- or polygon-shaped outline (20).

3. A machine according to claim 1, **characterized in that** the screen shafts (16) are rotatably connected to one another.

4. A machine according to claim 1, **characterized in that** the bottom opening (13) is arranged above the spoil conveyor belt (11).

5. A machine according to claim 4, **characterized in that** a chute (21) is arranged between the bottom opening (13) and the spoil conveyor belt (11).

## Revendications

1. Machine (1) de nettoyage de ballast (2) d'une voie ferrée (3), avec un châssis de machine (5) appuyé sur des mécanismes de roulement ferroviaires (4), une installation de tamis (10), une courroie de transport de déblaiement (11) et un dispositif de dégagement (6) prévu pour la réception de ballast qui est formé d'une chaîne de dégagement sans fin (8) guidée dans des canaux de chaîne (7), dans laquelle les canaux de chaîne (7) reliés ensemble sont positionnés dans un plan de dégagement (9) incliné par rapport à un plan de voie, dans laquelle le canal de chaîne (7) prévu pour le transport de ballast vers l'installation de tamis (10) présente une ouverture de fond (13),
**caractérisée par** les caractéristiques suivantes :
a) un certain nombre d'arbres de tamis (16) positionnés derrière les uns des autres par rapport à un sens de transport de ballast (14), rotatifs autour d'un axe (15) est disposé dans l'ouverture de fond (13),
b) chaque arbre de tamis (16) présente un certain nombre de corps de tamis (17) écartés les uns des autres en direction de l'axe (15) pour la formation d'un fond de tamis (18).

2. Machine selon la revendication 1, **caractérisée en ce que** les corps de tamis (17) sont formés comme disques (19) disposés perpendiculairement à l'axe (15) de l'arbre de tamis (16) avec une ligne de délimitation (20) en forme d'étoile ou polygonale.

3. Machine selon la revendication 1, **caractérisée en ce que** les arbres de tamis (16) sont reliés à rotation ensemble.

4. Machine selon la revendication 1, **caractérisée en ce que** l'ouverture de fond (13) est disposée au-dessus de la courroie de transport de déblaiement (11).

5. Machine selon la revendication 4, **caractérisée en ce qu'**une goulotte (21) est disposée entre l'ouverture de fond (13) et la courroie de transport de déblaiement (11).
